# EUROPÄISCHE PATENTSCHRIFT

(11) **EP 0 676 774 B1**
(45) Veröffentlichungstag und Bekanntmachung des Hinweises auf die Patenterteilung: **12.02.1997**
(21) Anmeldenummer: 95104724.0
(22) Anmeldetag: 30.03.1995
(51) Int. Cl.: H01C 3/12

(54) **Widerstandsgerät**
Resistance apparatus
Appareil de résistance

(30) Priorität: 11.04.1994 DE 4412151
(43) Veröffentlichungstag der Anmeldung: 11.10.1995
(73) Patentinhaber: SIEMENS AKTIENGESELLSCHAFT, 80333 München (DE)
(72) Erfinder: Liebel, Manfred, Dipl.-Ing., D-90559 Burgthann (DE)

(56) Entgegenhaltungen:
- DE-A- 3 429 390
- DE-U- 9 012 340

## Beschreibung

Die Erfindung betrifft ein Widerstandsgerät gemäß dem Oberbegriff des Anspruchs 1.

Ein solches Widerstandsgerät ist durch das DE-U-89 11 271 bekannt. Bei diesem bekannten Gerät ist außen an jedem Mäanderbogen des das Widerstandselement bildenden Blechstreifens ein gesondertes Halteelement angebracht. Mittels dieser Halteelemente sind die einzelnen Mäanderbögen an Isolierelementen angekoppelt, die auf in einem Gerüst zueinander beabstandet angeordneten Tragbolzen aufgereiht sind. Auf diese Weise wird das aus dem Blechstreifen bestehende Widerstandselement von den Tragbolzen in dem Gerüst gehalten. Nachteilig ist die Anbringung von gesonderten Halteelementen an dem Blechstreifen. Durch diese Halteelemente wird außerdem Raum beansprucht, der für die Unterbringung des das Widerstandselement bildenden Blechstreifens verlorengeht.

Der Erfindung liegt die Aufgabe zugrunde, ein Widerstandsgerät der gattungsgemäßen Art so weiterzubilden, daß für die Ankoppelung des Blechstreifens an die Isolierelemente keine gesonderten Halteteile erforderlich sind.

Die Lösung der gestellten Aufgabe gelingt durch die im Kennzeichen des Anspruchs 1 angegebenen Merkmale. Durch die sowohl am Blechstreifen als auch den Isolierelementen angeformten, formschlüssig ineinandergreifenden Halteelemente ist eine ausreichende Halterung der einzelnen Mäanderschleifen des Blechstreifens direkt durch die Isolierelemente möglich. Die einzelnen Mäanderbögen kommen dabei an dem eigentlichen Isolierkörper der Isolierelemente zur Anlage. Somit steht der zwischen den im Gerüst befestigten Tragbolzen bestehende Abstand voll für die Bildung der einzelnen Mäanderschleifen zur Verfügung, die somit gegenüber dem Stand der Technik bei gleichen Gerüstabmessungen länger ausgeführt werden können. Damit kann bei gleichen Abmessungen des Gerätes ein höherer Widerstandswert erzielt werden.

Eine besonders einfache Art der Halterung ergibt sich dadurch, daß als Halteelement in dem Blechstreifen im Bereich jedes Mäanderbogens jeweils mindestens ein Durchbruch vorgesehen ist, in den jeweils ein an dem betreffenden Isolierelement als Gegenhalteelement vorgesehener Vorsprung eingreift. Durch die in die Durchbrüche des Blechstreifens eingreifenden Vorsprünge der Isolierelemente ist ein sehr sicherer Halt der einzelnen Blechstreifen gegeben. Dabei können die Durchbrüche in ihrer Weite sehr exakt an die Dicke der Vorsprünge angepaßt werden, so daß auch bei auftretenden Rüttelkräften keine Zerstörungsgefahr für die Halterung der Blechstreifen an den Isolierelementen besteht.

Die Halterung des das Widerstandselement bildenden Blechstreifens wird noch dadurch verbessert, daß zu beiden Seiten jedes Mäanderbogens unmittelbar an diesen anschließend in dem Blechstreifen als Durchbruch jeweils ein Langloch vorgesehen ist, in das eine an dem jeweiligen Isolierelement angeformte, sich in Richtung der Mäanderschleife erstreckende Leiste eingreift. Die Halteelemente erstrecken sich somit in Längsrichtung der jeweiligen Mäanderschleifen, so daß sie entsprechend länger ausgebildet werden können, wodurch sich eine längere Führungsstrecke der Halterung und damit ein besserer Sitz ergibt.

Dadurch, daß im Bereich des Wendepunktes jedes Mäanderbogens ein das zu beiden Seiten der Langlochausnehmung vorhandene Blechmaterial verbindender Quersteg vorgesehen ist, wird bei Wärmedehnungen des Blechstreifens ein Verklemmen zwischen den in das Langloch eingreifenden Leisten der Isolierelemente und den Blechstreifen vermieden. Damit bleibt für jede Maanderschleife die volle Längsdehnfähigkeit erhalten.

Zur Erhöhung der elektrischen Sicherheit ist es vorteilhaft, wenn die Isolierelemente auf ihrer einen Stirnseite eine Aushöhlung und auf ihrer anderen Stirnseite einen der Kontur der Aushöhlung angepaßten Axialvorsprung aufweisen. Im auf die Tragbolzen aufgereihten Zustand greifen die Axialvorsprünge in die Aushöhlungen, so daß hierdurch die Kriechstrecken zwischen dem Widerstandsband und dem Tragbolzen sowie den Gerüstteilen wesentlich verlängert werden.

Der sicheren Halterung des Widerstandselemente dient es auch, daß die Isolierelemente verdrehgesichert auf den Tragbolzen angeordnet sind. Eine Verdrehsicherung der Isolierelemente kann vorteilhafterweise dadurch erreicht werden, daß die Aushöhlung und der Axialvorsprung der Isolierelemente eine von der Kreisform abweichende Kontur aufweisen und/oder an den Isolierelementen radial außermittig angeordnete, im auf die Tragbolzen aufgereihten Zustand der Isolierelemente ineinandergreifende Blockierelemente vorgesehen sind. Die äußeren Isolierelemente einer auf die Tragbolzen aufgesteckten Reihe von Isolierelementen werden bei dieser Ausführungsvariante mit den entsprechenden Seitenteilen des Gerüstes verdrehgesichert verbunden.

Anhand eines in der Zeichnung dargestellten Ausführungsbeispieles wird die Erfindung nachfolgend näher beschrieben. Es zeigt:
- FIG 1: ein Widerstandsgerat in Seitenansicht,
- FIG 2: ein Isolierelement in Frontansicht,
- FIG 3: ein Isolierelement in Seitenansicht,
- FIG 4: ein Isolierelement in Draufsicht,
- FIG 5: ein Isolierelement im Längsschnitt.

Mit 1 ist ein Widerstandselement eines Widerstandsgeräts 2 bezeichnet. Das Widerstandselement 1 besteht aus einem mäanderförmig gefalteten Blechstreifen 3. Zur Halterung des Blechstreifens 3 sind Isolierelemente 4 vorgesehen, die auf zwei zueinander beabstandet in einem Gerüst 5 des Widerstandsgeräts 1 angeordneten Tragbolzen 6a und 6b aufgereiht sind. Die Isolierelemente 4 weisen einen mit einer Durchsteckbohrung 7 versehenen Isolierkörper 8 auf, an dem jeweils ein radial abstehender Haltearm 9 angeformt ist. Wie insbesondere aus FIG 3 und 4 zu erkennen ist, sind an dem Haltearm 9 jedes Isolierelementes 4 beidseitig in Achsrichtung des Isolierkörpers 8 vorstehende Leisten 10 angeformt. Im auf die Tragbolzen 6a und 6b aufgereihten Zustand der Isolierelemente 4 besteht zwischen den Haltearmen 9 von zwei benachbarten Isolierelementen 4 ein Zwischenraum 11. In diesen Zwischenraum 11 ist jeweils ein Mäanderbogen 12 des Blechstreifens 3 eingefügt. Die Isolierelemente 4 sind auf den zueinander beabstandeten Tragbolzen 6a und 6b so angeordnet, daß die Haltearme 9 aufeinander zu weisen. In dieser Stellung sind die Isolierelemente 4 auch auf den Tragbolzen 6a und 6b verdrehgesichert. Infolge dieser Anordnung können die Mäanderbögen 12 des Blechstreifens 3 wechselseitig einmal in den Zwischenraum 11 der auf dem einen Tragbolzen 6a und einmal in den Zwischenraum 11 der auf dem anderen Tragbolzen 6b angeordneten Isolierelemente 4 eingefügt werden.

Im Bereich jedes Mäanderbogens 12 ist zu den beiden an den Mäanderbogen 12 anschließenden Längsseiten der Mäanderschleifen 13 hin jeweils ein Langloch 14 ausgebildet. In diese an einen Mäanderbogen 12 anschließenden Langlöcher 14 greifen die an den Haltearmen 9 von zwei benachbarten Isolierelementen 4 angeformten Leisten 10 ein. Hierdurch ergibt sich in Querrichtung zu der Längsachse des die Mäanderschleife 13 bildenden Blechstreifens 3 ein Formschluß, durch den Die Halterung des Blechstreifens 3 quer zu seiner Längsachse bewirkt wird.

Im Wendepunkt jedes Mäanderbogens 12 ist ein das zu beiden Seiten der Langlöcher 14 vorhandene Blechmaterial verbindender Quersteg 15 vorgesehen. Durch diesen Quersteg 15 wird verhindert, daß sich bei einer durch eine Strombeaufschlagung des Widerstandselementes 1 bedingten Erwärmung des Blechstreifens 3 die Seitenkanten der betreffenden Langlöcher 14 infolge von Wärmedehnung aufeinanderzubewegen, wodurch jetzt eine Verklemmung des Blechstreifens 3 an der betreffenden Leiste 10 kommen wurde. Hierdurch wurde dann die Längendehnung der Mäanderschleifen 13 des Blechstreifens 3 behindert, was zu einer Ausbeulung einzelner Mäanderschleifen 13 und somit zu einem Kurzschluß zwischen den betreffenden Mäanderschleifen 13 führen könnte.

Die einzelnen Isolierelemente 4 sind noch zu ihrer einen Stirnseite hin mit an ihrem Isolierkörper 8 außermittig angeordneten Blockieransätzen 16 versehen. Dem Blockieransatz 16 jedes Isolierelementes 4 ist ein jeweils auf der gegenüberliegenden Stirnseite des Isolierelementes 4 ausgebildete Öffnung 22 zugeordnet. Ferner weist jedes Isolierelement 4 auf seiner einen Stirnseite eine Aushöhlung 17 und auf seiner anderen Stirnseite einen der Kontur der Aushöhlung 17 angepaßten Axialansatz 18 auf. Im auf die Tragbolzen 6a und 6b aufgereihten Zustand der Isolierelemente 4 greifen sowohl die Axialansätze 18 mit den Aushöhlungen 17 als auch die Blockieransätze 16 mit den ihnen zugeordneten Öffnungen 22 ineinander. Durch den Eingriff der Axialansätze 18 in die Aushöhlungen 17 ergibt sich eine wesentliche Verlängerung der elektrischen Kriechstrecken zwischen dem Blechstreifen 3 und den Tragbolzen 6a und 6b sowie den entsprechenden Gerüstteilen. Durch die in die Öffnungen 22 eingreifenden Blockieransätze 16 werden die einzelnen Isolierelemente 4 gegeneinander verdrehgesichert. Die auf jedem Tragbolzen 6a und 6b jeweils äußersten Isolierelemente 4 sind verdrehungsgesichert mit den entsprechenden Gerüstteilen verbunden, so daß hierdurch letztlich alle auf einem Tragbolzen 6a bzw.6b aufgereihten Isolierelemente 4 gegen ein Verdrehen gehalten sind.

Dadurch, daß die Mäanderbogen 12 selbst zur Halterung des Blechstreifens 3 an den Isolierelementen 4 dienen, erfolgt die Halterung über elektrisch aktives Material. Der zwischen den auf die Tragbolzen 6a und 6b aufgereihten Isolierelementen 4 bestehende Abstand kann somit voll für die Unterbringung des Blechstreifens 3, damit also von Widerstandsmaterial genutzt werden. Somit kann gegenüber bekannten Widerstandsgeräten bei gleichen Abmessungen des Widerstandsgerätes ein höherer Widerstandswert erzielt werden bzw. bei gleichem Widerstandswert das Widerstandsgerät mit kleineren Abmessungen ausgeführt werden.

An jedem Isolierelement 4 sind auf beiden Seiten des Axialansatzes 18 durch tangential gerichtete sekantenartige Abschnitte 19 parallele Flächen 20 gebildet, die zur Aufnahme von Anschlußelementen 21 dienen. Da jedes Isolierelement 4 mit diesen Flächen 20 versehen ist, kann an jeder beliebigen Stelle entlang der auf die Tragbolzen 6a und 6b aufgereihten Isolierelemente 4 ein Anschlußelement 21 als End- oder Mittelanschluß angebracht werden.

## Patentansprüche

1. Widerstandsgerät, mit mindestens einem aus einem mäanderförmig gefalteten Blechstreifen (3) bestehenden Widerstandselement (1), das im Bereich seiner Mäanderbögen (12) mittels Isolierelementen (4) gehaltert ist, die auf an einem Gerüst befestigten Tragbolzen (6a;6b) aufgereiht angeordnet sind, **dadurch gekennzeichnet,** daß im Bereich der Mäanderbögen (12) an dem Blechstreifen (3) Halteelemente (14) angeformt sind, die mit an den Isolierelementen (4) angeformten Gegenhalteelementen (10) derart formschlüssig ineinandergreifen, daß der Blechstreifen (3) in Querrichtung zu seiner Längsachse an den Isolierelementen (4) gehalten ist.

2. Widerstandsgerät nach Anspruch 1, **dadurch gekennzeichnet,** daß als Halteelement in dem Blechstreifen (3) im Bereich jedes Mäanderbogens (12) jeweils mindestens ein Durchbruch (14) vorgesehen ist, in den jeweils ein an dem betreffenden Isolierelement (4) als Gegenhalteelement angeformter Vorsprung (10) eingreift.

3. Widerstandsgerät nach Anspruch 1 oder 2, **dadurch gekennzeichnet,** daß zu beiden Seiten jedes Mäanderbogens (12) unmittelbar an diesen anschließend in dem Blechstreifen (3) als Durchbruch jeweils ein Langloch (14) vorgesehen ist, in das eine an dem jeweiligen Isolierelement (4) angeformte, sich in Richtung der Maanderschleife (13) erstreckende Leiste (10) eingreift.

4. Widerstandsgerät nach Anspruch 3, **dadurch gekennzeichnet,** daß im Bereich des Wendepunktes jedes Mäanderbogens (12) ein das zu beiden Seiten der Langlochausnehmung (14) vorhandene Blechmaterial verbindender Quersteg (15) vorgesehen ist.

5. Widerstandsgerät nach Anspruch 1, 2, 3 oder 4,
**dadurch gekennzeichnet,** daß die Isolierelemente (4) auf ihrer einen Stirnseite eine Aushöhlung (17) und auf ihrer anderen Stirnseite einen der Kontur der Aushöhlung (17) angepaßten Axialvorsprung (18) aufweisen.

6. Widerstandsgerät nach einem oder mehreren der vorhergehenden Ansprüche, **dadurch gekennzeichnet,** daß die Isolierelemente (4) verdrehgesichert auf den Tragbolzen (6a bzw. 6b) angeordnet sind.

7. Widerstandsgerät nach Anspruch 5 und 6,
**dadurch gekennzeichnet,** daß die Aushöhlung (17) und der Axialvorsprung (18) der Isolierelemente (4) eine von der Kreisform abweichende Kontur aufweisen und/oder an den Isolierelementen (4) radial außermittig angeordnete im auf die Tragbolzen (6a bzw. 6b) aufgereihten Zustand der Isolierelemente (4) ineinandergreifende Blockierelemente (16) vorgesehen sind.

8. Widerstandsgerät nach einem oder mehreren der Ansprüche 1 bis 7, **dadurch gekennzeichnet,** daß durch je einen Sekantenschnitt (19) beidseitig am Isolierkörper (8) plane Flächen (20) zur Aufnahme von Anschlußelementen (21) gebildet sind.

## Claims

1. Resistor unit, having at least one resistor element (1) consisting of a sheet-metal strip (3) folded in a meandering shape, which strip is held in the region of its meandering curves (12) by means of insulating elements (4) which are arranged lined up on mounting bolts (6a; 6b) secured to a framework, **characterised in that** holding elements (14) are pre-formed in the region of the meandering curves (12) on the sheet-metal strip (3), which holding elements engage with counter-holding elements (10) pre-formed on the insulating elements (4), the holding elements (14) engaging with the counter-holding elements (10) in a form-closing manner in such a way that the sheet-metal strip (3) is held on the insulating elements (4) in the transverse direction in relation to its longitudinal axis.

2. Resistor unit according to claim 1,
**characterised in that** at least one opening (14) is respectively provided as a holding element in the sheet-metal strip (3) in the region of each meandering curve (12), in which opening there engages a respective projection (10) pre-formed as a counter-holding element on the insulating element (4) concerned.

3. Resistor unit according to claim 1 or 2,
**characterised in that** a respective oblong hole (14) is provided as an opening on both sides of each meandering curve (12), directly adjacent to the latter in the sheet-metal strip (3), in which oblong hole there engages a ledge (10) pre-formed on the respective insulating element (4) and extending in the direction of the meandering loop (13).

4. Resistor unit according to claim 3,
**characterised in that** a cross-piece (15) connecting the sheet-metal material present on both sides of the oblong cutout (14) is provided in the region of the turning point of each meandering curve (12).

5. Resistor unit according to claim 1, 2, 3 or 4,
**characterised in that** the insulating elements (4) have a hollow (17) on their one face and an axial projection (18) on their other face, which projection matches the contour of the hollow (17).

6. Resistor unit according to one or more of the preceding claims, **characterised in that** the insulating elements (4) are arranged on the mounting bolts (6a and 6b, respectively) in an anti-rotation manner.

7. Resistor unit according to claims 5 and 6, **characterised in that** the hollow (17) and the axial projection (18) of the insulating elements (4) have a contour that deviates from the circular form, and/or engaging locking elements (16) are provided on the insulating elements (4), which locking elements are arranged radially off-centre in the state of the insulating elements (4) in which they are lined up on the mounting bolts (6a and 6b, respectively).

8. Resistor unit according to one or more of claims 1 to 7, **characterised in that** plane surfaces (20) for receiving connection elements (21) are formed by a respective secant section (19) on either side of the insulating body (8).

## Revendications

1. Bloc de résistance, comportant au moins un élément (1) de résistance constitué d'un ruban (3) de tôle plié et serpentant, qui est maintenu dans la zone de ses courbes sinueuses (12) au moyen d'éléments (4) isolants, lesquels sont disposés en rangée sur un boulon (6a ; 6b) de support, caractérisé en ce que des éléments (14) de maintien, qui sont en prise par complémentarité de forme avec des éléments (10) de maintien antagonistes issus des éléments (4) isolants, de telle sorte que le ruban (3) de tôle soit maintenu aux éléments (4) isolants dans la direction transversale par rapport à son axe longitudinal, sont issus du ruban (3) de tôle dans la zone des courbes sinueuses (12).

2. Bloc de résistance suivant la revendication 1, caractérisé en ce qu'il est prévu, comme élément de maintien dans le ruban (3) de tôle dans la zone de chaque courbe sinueuse (12), au moins une ouverture (14), dans laquelle s'engage une saillie (10) issue de l'élément isolant (4) concerné en tant qu'élément de maintien antagoniste.

3. Bloc de résistance suivant la revendication 1 ou 2, caractérisé en ce qu'il est prévu des deux côtés de chaque courbe sinueuse (12), dans le ruban (3) de tôle, en tant qu'ouverture, un trou oblong (14) qui se raccorde directement à la courbe sinueuse (12) et dans lequel s'engage une réglette (10) issue de l'élément isolant (4) associé et s'étendant dans la direction de la boucle (13).

4. Bloc de résistance suivant la revendication 3, caractérisé en ce qu'il est prévu, dans la zone du point de virage de chaque courbe sinueuse (12), une barrette (15) transversale reliant le matériau de tôle présent des deux côtés de l'évidement (14) du trou oblong.

5. Bloc de résistance suivant la revendication 1,2, 3 ou 4.
caractérisé en ce que les éléments isolants (4) ont, sur l'un de leurs côtés frontaux, un creux (17) et de l'autre côté frontal, une saillie (18) axiale adaptée au contour du creux (17).

6. Bloc de résistance suivant l'une ou plusieurs des revendications précédentes, caractérisé en ce que les éléments isolants (4) sont montés avec blocage en rotation sur les boulons (6a ou 6b) de support.

7. Bloc de résistance suivant les revendications 5 et 6, caractérisé en ce que le creux (17) et la saillie (18) axiale des éléments isolants (4) ont un contour s'écartant de la forme d'un cercle et/ou des éléments (16) de blocage, disposés radialement excentrés sur les éléments isolants (4) et en prise l'un avec l'autre lorsque les éléments isolants (4) sont mis en rangée sur les boulons (6a ou 6b) de support, sont prévus.

8. Bloc de résistance suivant l'une ou plusieurs des revendications 1 à 7, caractérisé en ce que des surfaces planes (20) pour la réception d'éléments (21) de raccordement sont formées chacune par une section sécante (19) des deux côtés du corps isolant (8).
